# EUROPÄISCHE PATENTANMELDUNG

(11) **EP 1 338 518 A1**
(43) Veröffentlichungstag der Anmeldung: **27.08.2003**
(21) Anmeldenummer: 03003794.9
(22) Anmeldetag: 20.02.2003
(51) Int. Cl.: B65B 61/24

(54) **Vorrichtung zum Egalisieren von mit losem Verpackungsgut befüllten Verpackungen**

(30) Priorität: 21.02.2002 DE 20202710 U; 11.05.2002 DE 10221005
(71) Anmelder: EMAK Maschinenbau GmbH, 53945 Blankenheim (DE)
(72) Erfinder: Kurth, Martin, 53945 Blankenheim (DE)
(74) Vertreter: Müller-Gerbes, Margot, Dipl.-Ing.

(57) **Zusammenfassung**

Die Erfindung betrifft eine Vorrichtung zum Egalisieren von mit losem Verpackungsgut befüllten Verpackungen (7), umfassend einen unteren Riemenförderer (2) mit mindestens einem umlaufenden Förderriemen (23) und einen oberen Riemenförderer (3) mit mindestens einem umlaufenden Förderriemen (32), zwischen denen ein Förderspalt (F) für die Förderung der Verpackungen in einer Förderrichtung (P) ausbildbar ist, wobei der untere Riemenförderer an den Förderspalt angrenzend mehrere sich quer zur Förderrichtung erstreckende drehbar antreibbare Egalisierwellen (22) mit über den Umfang der Egalisierwellen vorstehenden Egalisierelementen (6) aufweist, mittels derer die Förderriemen des unteren Riemenförderers periodisch anhebbar sind, wobei die Egalisierwellen als Profilwellen mit mehreckigem Querschnitt ausgebildet sind und die Egalisierelemente auf den Seitenflächen (220) der Egalisierwellen befestigt sind.

## Beschreibung

Die Erfindung betrifft eine Vorrichtung zum Egalisieren von mit losem Verpackungsgut befüllten Verpackungen, umfassend einen unteren Riemenförderer mit mindestens einem umlaufenden Förderriemen und einen oberen Riemenförderer mit mindestens einem umlaufenden Förderriemen, zwischen denen ein Förderspalt für die Förderung der Verpackungen in einer Förderrichtung ausbildbar ist, wobei der untere Riemenförderer an den Förderspalt angrenzend mehrere sich quer zur Förderrichtung erstreckende drehbar antreibbare Egalisierwellen mit über den Umfang der Egalisierwellen vorstehenden Egalisierelementen aufweist, mittels derer die Förderriemen des unteren Riemenförderers periodisch anhebbar sind.

Vorrichtungen der eingangs genannten Art werden dazu verwendet, um mit losem Verpackungsgut befüllte Verpackungen nach dem Befüllvorgang zu Egalisieren, d. h. auf eine gleichmäßige Dicke zu bringen, um eine platzsparende Anordnung der befüllten Verpackungen in einer Umverpackung, etwa einem Versandkarton zu ermöglichen. Durch die von der Vorrichtung bewirkte Egalisierung wird das Verpackungsgut gleichmäßig innerhalb des in der Verpackung zur Verfügung stehenden Raumes angeordnet, wodurch sich die gewünschte gleichmäßige Dicke der Verpackung einstellt. Man erreicht dies dadurch, daß die befüllten Verpackungen während ihres Durchlaufs durch die bekannte Vorrichtung durch periodisches Anheben von der Förderung der Verpackungen dienenden Fördergurten in Vibration versetzt werden, wodurch sich das Verpackungsgut gleichmäßig innerhalb der Verpackung verteilt.

Eine mögliche Ausführungsform einer solchen Vorrichtung ist beispielsweise in der EP 0 667 289 B1 beschrieben, bei der Egalisierelemente auf den Umfang einer Egalisierwelle mit Rundquerschnitt aufgebracht werden, um sodann einem über diese Egalisierwellen geführten Fördergurt periodische Hub- und Senkbewegungen zu erteilen. Die Befestigung der Egalisierelemente auf den mit rundem Querschnitt ausgebildeten Egalisierwellen erfolgt vorzugsweise durch Aufschweißen der Egalisierelemente, um die erforderliche Dauerfestigkeit zu gewährleisten. Hierbei tritt jedoch unvermeidlich durch die Temperatureinflüsse beim Aufschweißen ein Verzug der Egalisierwellen auf, welcher bei den erforderlichen hohen Drehzahlen der Egalisierwellen zu beträchtlichen Unwuchten und damit zu hoher Geräuschentwicklung der bekannten Vorrichtungen sowie zu großer Lagerbelastung für die drehbare Lagerung der Egalisierwellen führt, so daß die bekannte Vorrichtung einem hohen Verschleiß unterliegt.

In der DE 200 09 169 U1 ist daher vorgeschlagen worden, als Egalisierelement einen die ebenfalls mit rundem Querschnitt ausgebildete Egalisierwelle umschließenden Nocken vorzusehen, welcher klemmend auf der Egalisierwelle befestigt wird, so daß ein Aufschweißen auf der Egalisierwelle nicht mehr erforderlich ist und der damit verbundene thermische Verzug der Egalisierwellen ausgeschlossen wird. Allerdings ist der bekannte auf der Egalisierwelle umschließend befestigbare Nocken nur mit großem Aufwand herstellbar, da er eine komplizierte Formgebung aufweist, was von daher zu unerwünscht hohen Fertigungskosten dieser bekannten Vorrichtung führt.

Der Erfindung liegt daher die Aufgabe zugrunde, die aufgeführten Nachteile der bekannten Vorrichtungen zu vermeiden und eine Vorrichtung zum Egalisieren von mit losem Verpackungsgut befüllten Verpackungen vorzuschlagen, die bei niedrigen Herstellungskosten einen ruhigen und verschleißarmen Dauerbetrieb ermöglicht und eine gleichmäßige Egalisierung von mit losem Verpackungsgut verschiedenster Art befüllten Verpackungen gewährleistet.

Zur Lösung der Aufgabe wird die Ausgestaltung einer Vorrichtung gemäß den Merkmalen des Patentanspruches 1 vorgeschlagen.

Vorteilhafte Ausgestaltungen und Weiterbildungen der erfindungsgemäßen Vorrichtung sind Gegenstand der Unteransprüche.

Erfindungsgemäß wird die Lösung der Aufgabe darin gesehen, daß die Egalisierwellen als Profilwellen mit mehreckigem Querschnitt ausgebildet sind und die Egalisierelemente auf den Seitenflächen der Egalisierwellen befestigt sind.

Durch den mehreckigen Querschnitt der als Profilwellen ausgebildeten Egalisierwellen weisen diese ebene und von Eckbereichen begrenzte Seitenflächen auf, die eine solide Befestigungsbasis für aufgesetzte Egalisierelemente darstellen, so daß sich die Egalisierelemente ohne Gefahr thermischer Belastungen auf den Egalisierwellen befestigen lassen, z. B. mittels Schraubverbindung, wobei auch kein vollständiges Umschließen der Egalisierwelle zur Erzielung eines festen und dauerhaften Sitzes erforderlich ist.

Bevorzugt ist der untere Riemenförderer mit mehreren parallel zueinander verlaufenden Förderriemen ausgebildet, wobei die Egalisierwellen zu jedem Förderriemen zugeordnet mindestens ein Egalisierelement aufweisen.

Es ist ferner bevorzugt, daß die Egalisierwellen einen mehreckigen Querschnitt aufweisen, der mit einer aus einem Vielfachen von Zwei gebildeten Eckenzahl ausgebildet ist. Insbesondere sind vier- oder sechseckige Querschnittsformen für die Egalisierwellen bevorzugt und es werden jedem Förderriemen zwei Egalisierelemente auf der Egalisierwelle zugeordnet, die auf diametral gegenüberliegenden parallelen Seitenflächen der Egalisierwelle befestigt werden. Auf diese Weise wird bei gleich ausgebildeten Egalisierelementen ein vollständiger Massenausgleich erzielt, so daß die Egalisierwellen auch bei hohen Drehzahlen frei von störenden Unwuchten sind.

Die Egalisierelemente werden bevorzugt durch eine Verschraubung mit der Egalisierwelle verbunden, was nicht nur eine einfache Montage gewährleistet, sondern auch eine lösbare Befestigung der Egalisierelemente mit sich bringt, so daß diese als Verschleißteile einfach austauschbar sind.

Die Egalisierelemente sind bevorzugt so ausgebildet, daß sie auf ihrer Unterseite eine Aufnahmenut in einer der Breite der Seitenflächen der Egalisierwelle entsprechenden Breite aufweisen, mittels derer sie auf die Seitenflächen aufsetzbar sind, um eine stabile Befestigung zu ermöglichen.

Auf ihrer dem Förderriemen zugewandten Oberseite weisen sie bevorzugt eine etwa parabelförmige Gleitfläche auf, die die periodische Anhebung des darüber geführten Förderriemens des unteren Riemenförderers bei Drehung der Egalisierwelle hervorruft. Ferner ist in die Gleitfläche eine diese durchsetzende und in der Aufnahmenut endende Aufnahmebohrung vorgesehen, durch die eine Befestigungsschraube für die Befestigung des Egalisierelementes auf der Egalisierwelle hindurchgeführt werden kann.

Hierbei ist insbesondere vorgesehen, daß der von der Aufnahmebohrung durchsetzte Bereich der Gleitfläche eine Führungsnut für den Förderriemen ausbildet, wenn dieser auf der Gleitfläche abgleitet.

Auch kann die Gleitfläche der Egalisierelemente mit darin eingeformten Führungsnuten für die Führung des bzw. der Förderriemen ausgebildet sein.

Es können jedem Egalisierelement ein oder mehrere Förderriemen zugeordnet sein. Falls mehrere, beispielsweise zwei Förderriemen jeweils gemeinsam einem Egalisierelement zugeordnet und über dieses geführt werden, weist das Egalisierelement bevorzugt auch eine entsprechende Anzahl von Führungsnuten auf.

Die einzelnen Förderriemen des unteren Riemenförderers sind bevorzugt als Keilriemen ausgebildet, deren Keilspitze den Egalisierwellen zugewandt ist, so daß sie in der Führungsnut der Egalisierelemente in Förderrichtung der Verpackungen führbar sind und darüber hinaus mit ihrer der Keilspitze abgewandten Basisfläche den Verpackungen zugewandt sind.

Zur Anpassung der erfindungsgemäßen Vorrichtung an verschiedene Produktionsumgebungen und Abmessungen der zur Befüllung der Verpackungen eingesetzten Befüllmaschinen ist der untere Riemenförderer im Eintrittsbereich der Verpackungen in den Förderspalt bevorzugt höhenverstellbar gegenüber dem Untergrund gehaltert, so daß eine problemlose Übergabe der befüllten Verpackungen in den Förderspalt der Vorrichtung möglich ist.

Zur Anpassung an unterschiedliche Größen der zu egalisierenden Verpackungen sowie zu Wartungszwecken ist ferner der obere Riemenförderer bevorzugt um eine horizontale Schwenkachse schwenkbar gehaltert.

Eine besonders effektive Egalisierung der durch die Erfindungsgemäße Vorrichtung geführten Verpackungen wird dann erreicht, wenn die in Achsrichtung der Egalisierwellen benachbarten Egalisierelemente auf aneinander angrenzenden Seitenflächen der jeweiligen Egalisierwellen schraubenlinienförmig angeordnet sind.

Weitere Einzelheiten der erfindungsgemäßen Vorrichtung werden nachfolgend anhand der Ausführungsbeispiele darstellenden Zeichnung näher erläutert. Es zeigen:
- Figur 1: in schematisierter Darstellung eine Seitenansicht einer erfindungsgemäßen Vorrichtung,
- Figur 2: die Aufsicht auf den unteren Riemenförderer gemäß Pfeil V in der Figur 1,
- Figur 3: in perspektivischer Darstellung eine Ausführungsform einer Egalisierwelle,
- Figur 4: in perspektivischer Darstellung eine weitere Ausführungsform einer Egalisierwelle,
- Figur 5a: die Ansicht auf ein Egalisierelement in Förderrichtung der Verpackungen durch die Vorrichtung gesehen,
- Figur 5b: eine um 90° gedrehte Ansicht des Egalisierelementes gemäß Pfeil X in der Figur 5a,
- Figur 6a: in perspektivischer Darstellung eine weitere Ausführungsform eines Egalisierelementes,
- Figur 6b: in vergrößerter Darstellung die Seitenansicht des Egalisierelementes gemäß Figur 6a,
- Figur 6c: die Ansicht auf das Egalisierelement gemäß Pfeil R1 in Figur 6b,
- Figur 6d: die Ansicht auf das Egalisierelement gemäß Pfeil R2 in Figur 6b.

In der Figur 1 ist eine Vorrichtung zum Egalisieren von mit losen Verpackungsgütern, beispielsweise Bonbons befüllten Verpackungen 7 dargestellt, die über ein Förderband 5 von einer Befüllvorrichtung für die Verpackungen 7 herangeführt werden.

Die Vorrichtung 1 umfaßt einen unteren Riemenförderer 2 mit einer Vielzahl zwischen zwei Umlenkrollen 20, 21 umlaufenden und parallel zueinander angeordneten Förderriemen 23, siehe hierzu auch die Aufsicht auf den unteren Riemenförderer 2 gemäß Figur 2.

Ferner umfaßt die Vorrichtung 1 einen sich parallel zum unteren Riemenförderer 2 erstreckenden oberen Riemenförderer 3, der ebenfalls eine Vielzahl von parallel zueinander verlaufenden und über Umlenkrollen 30, 31 geführte Förderriemen 32 aufweist. Sowohl die Förderriemen 23 des unteren Riemenförderers 2 als auch die Förderriemen 32 des oberen Riemenförderers 3 sind mittels einer Antriebseinrichtung 4 in den mit Pfeilen dargestellten Umlaufrichtungen antreibbar.

Zwischen dem unteren Riemenförderer 2 und dem oberen Riemenförderer 3 ist ein sich in Fortsetzung des Förderbandes 5 für die Verpackungen 7 erstreckender Förderspalt F ausgebildet, durch den die herangeführten Verpackungen 7 in einer Förderrichtung P infolge des Antriebs des unteren Riemenförderers 2 und des oberen Riemenförderers 3 durch die Antriebseinrichtung 4 gefördert werden.

Der untere Riemenförderer 2 umfaßt des weiteren angrenzend an den Förderspalt F eine Vielzahl von sich quer zur Förderrichtung P erstreckenden Egalisierwellen 22, über die die unteren Förderriemen 23 sowie die darauf beim Durchlauf durch den Förderspalt F aufliegenden Verpackungen 7 geführt werden. Auch die Egalisierwellen 22 sind mittels einer nicht näher dargestellten Antriebseinrichtung um ihre eigene Achse drehbar antreibbar.

Ein Ausführungsbeispiel einer Egalisierwelle 22 ist in der Figur 3 in näheren Einzelheiten dargestellt. Die Egalisierwelle 22 ist als Profilwelle mit einem mehreckigen Querschnitt, hier einem viereckigen, insbesondere quadratischen Querschnitt ausgebildet und weist an ihren beiden Enden abgedrehte Lagerzapfen 221, 222 für die Aufnahme von Drehlagern auf.

Infolge des mehreckigen Querschnittes der Profilwelle weist diese an ihrem Umfang jeweils sich geradlinig erstreckende ebene Seitenflächen 220 auf, auf denen über den Umfang vorstehende Egalisierelemente 6 befestigt sind.

Die Egalisierelemente 6, die in näheren Einzelheiten auch aus den Figuren 5a und 5b ersichtlich sind, weisen hierzu auf ihrer der Egalisierwelle 22 zugewandten Unterseite eine Aufnahmenut 60 auf, die in einer Breite B entsprechend der Breite der Seitenfläche 220 der Egalisierwelle 22 ausgebildet ist, so daß das Egalisierelement 6 formschlüssig auf die Egalisierwelle 22 aufsetzbar ist, wobei die die Aufnahmenut 60 begrenzenden überstehenden Randbereiche 62, 63 die Seitenflächen 220 übergreifen.

Auf ihrer der Egalisierwelle 22 abgewandten Oberseite sind die Egalisierelemente 6 mit einer im Querschnitt betrachtet etwa parabelförmigen Gleitfläche 64 ausgebildet, die von einer zentralen Befestigungsbohrung 65 durchsetzt wird, welche in der Aufnahmenut 60 endet. Durch diese mit Absatz ausgebildete Befestigungsbohrung 65 sind die mit ihrer Aufnahmenut 60 auf die Seitenfläche 220 der Egalisierwelle 22 aufgesetzten Egalisierelemente 6 lösbar und dennoch dauerhaft sicher auf der Egalisierwelle 22 mittels einer nicht dargestellten Befestigungsschraube anschraubbar.

In Achsrichtung der Egalisierwelle 22 gesehen, sind Egalisierelemente 6 in der Weise hintereinanderliegend angeordnet, daß jedem einzelnen Förderriemen 23 des unteren Riemenförderers 2 entsprechende Egalisierelemente 6 zugeordnet sind.

Beim Betrieb der Vorrichtung gemäß Figur 1 werden die solchermaßen mit vorstehenden Egalisierelementen 6 ausgerüsteten Egalisierwellen 22 in Rotation um ihre eigene Achse versetzt, wobei die über die Egalisierwellen 22 geführten Förderriemen 23 des unteren Riemenförderers 2 infolge der ihnen zugeordneten Egalisierelemente 6 periodisch in Pfeilrichtung E angehoben werden, wenn infolge der Rotation der Egalisierwellen 22 ein Egalisierelement 6 in Kontakt mit dem zugeordneten Förderriemen 23 kommt und dieser auf der Gleitfläche 64 des Egalisierelementes abläuft.

Um einen gleichmäßigen Rundlauf der Egalisierwellen 22 zu erzielen, sind jeweils gleich aufgebaute Egalisierelemente 6 auf diametral gegenüberliegenden Seitenflächen 220 der Egalisierwelle 22 angeordnet, so daß sich ein vollständiger Massenausgleich ergibt und die Egalisierwellen 22 von daher auch bei hohen Drehzahlen ohne Gefahr von Unwuchten eingesetzt werden können, was sich in einem ruhigen Lauf und geringem Verschleiß der Lager und Antriebe für die Egalisierwellen 22 niederschlägt.

Der Darstellung in der Figur 5a ist darüber hinaus zu entnehmen, daß die Förderriemen 23 des unteren Riemenförderers 2 bevorzugt als Keilriemen mit einem Keilquerschnitt ausgebildet sind, dessen Keilspitze den Egalisierwellen und den darauf angeordneten Egalisierelementen 6 zugewandt ist, während die breitere Basisfläche 23 als Aufstandsfläche für die zu fördernden Verpackungen 7 dient. Die bereits beschriebene parabelförmige Gleitfläche 64 und die im Scheitelbereich derselben diese durchsetzende Befestigungsbohrung 65 bildet in Förderrichtung P der Verpackungen 7, die zugleich auch Umlaufrichtung der Förderriemen 23 ist, eine Führungsnut für die Keilriemen 23, in welcher diese durch Anlage an den mit Bezugsziffer 650 gekennzeichneten Seitenrändern eine seitliche Führung erfahren.

In der Figur 4 ist eine alternative Ausführungsform einer Egalisierwelle 22 dargestellt, die aus einer Profilwelle mit einem sechseckigen Querschnitt gebildet ist und somit ebenfalls über diametral gegenüberliegende parallel Seitenflächen 220 verfügt, auf denen jeweils ein einem Förderriemen 23 zugeordnetes Egalisierelement 6 zur Erzielung eines Massenausgleiches in der bereits beschriebenen Weise befestigt wird.

Zur Erzielung eines möglichst gleichmäßigen Egalisierergebnisses hat es sich darüber hinaus als vorteilhaft erwiesen, daß in Achsrichtung der Egalisierwellen 22 gesehen benachbarte Egalisierelemente 6 auf aneinander angrenzenden Seitenflächen 220 der Egalisierwellen 22 schraubenlinienförmig angeordnet sind, was in der Figur 4 anhand der gestrichelt eingezeichneten gedachten Verbindungslinie L zwischen den benachbarten Egalisierelementen 6 dargestellt ist.

Der Darstellung gemäß Figur 1 ist überdies entnehmbar, daß der untere Riemenförderer 23 im Eintrittsbereich der Verpackungen 7 in den Förderspalt F, d. h. insbesondere im Bereich der vorderen Umlenkrolle 20 höhenverstellbar gegenüber dem Untergrund gehaltert ist, was durch eine entsprechende in Pfeilrichtung H verstellbare Stütze 24 erreicht werden kann. Ebenfalls kann eine solche Verstellung auch an der Stütze 25 für die in Förderrichtung P gesehen hintere Umlenkrolle 21 vorgesehen sein, so daß eine einfache Integration der Vorrichtung in eine vorhandene Produktionsanlage zum Abfüllen und Umverpacken der Verpackungen 7 ermöglicht ist.

Darüber hinaus kann der obere Gurtförderer 3 um eine Schwenkachse A im Bereich der in Förderrichtung P gesehen hinteren Umlenkrolle 31 schwenkbar in Pfeilrichtung S gelagert sein, wozu die Umlenkrollen 31, 30 über einen starren Ausleger 33 miteinander verbunden sind, so daß der obere Gurtförderer 3 zur Anpassung an unterschiedliche Verpackungsgrößen sowie zu Wartungszwecken in Pfeilrichtung S aufgeschwenkt werden kann und somit der untere Gurtförderer 2 zugänglich wird.

Die Egalisierelemente sind bevorzugt einstückig aus einem geeigneten Werkstoff, z. B. einem spritzgegossenen Kunststoffmaterial hergestellt.

Die Figuren 6a bis 6d zeigen eine weitere mögliche Ausführungsform der auf den Egalisierwellen 22 befestigbaren Egalisierelemente 6, wobei im Vergleich mit dem Ausführungsbeispiel gemäß Figuren 5a und 5b gleiche Teile gleiche Bezugsziffern aufweisen und der Einfachheit halber nicht nochmals erläutert zu werden brauchen.

Wesentliches Merkmal des in den Figuren 6a bis 6d dargestellten Egalisierelementes 6 ist es, daß es zum Zusammenwirken mit zwei Förderriemen 23 (nicht dargestellt) vorgesehen ist. Hierzu weist das Egalisierelement 6 beidseits der Befestigungsbohrung 65 jeweils eine in die Gleitfläche 64 eingeformte Führungsnut 66a bzw. 66b auf, die der Seitenführung jeweils eines über die Gleitfläche 64 des Egalisierelementes 6 geführten Förderriemens 23 dient. Durch parallele Führung und Zuordnung von zwei oder gegebenenfalls auch mehr Förderriemen 23 an einem Egalisierelement 6 wird das Egalisierergebnis nochmals verbessert.

## Patentansprüche

1. Vorrichtung zum Egalisieren von mit losem Verpackungsgut befüllten Verpackungen (7), umfassend einen unteren Riemenförderer (2) mit mindestens einem umlaufenden Förderriemen (23) und einen oberen Riemenförderer (3) mit mindestens einem umlaufenden Förderriemen (32), zwischen denen ein Förderspalt (F) für die Förderung der Verpackungen (7) in einer Förderrichtung (P) ausbildbar ist, wobei der untere Riemenförderer (2) an den Förderspalt (F) angrenzend mehrere sich quer zur Förderrichtung (P) erstreckende drehbar antreibbare Egalisierwellen (22) mit über den Umfang der Egalisierwellen (22) vorstehenden Egalisierelementen (6) aufweist, mittels derer die Förderriemen (23) des unteren Riemenförderers periodisch anhebbar sind, **dadurch gekennzeichnet, daß** die Egalisierwellen (22) als Profilwellen mit mehreckigem Querschnitt ausgebildet sind und die Egalisierelemente (6) auf den Seitenflächen (220) der Egalisierwellen befestigt sind.

2. Vorrichtung nach Anspruch 1, **dadurch gekennzeichnet, daß** der untere Riemenförderer (2) mehrere parallel zueinander verlaufende Förderriemen (23) umfaßt und die Egalisierwellen (22) zu jedem Förderriemen (23) zugeordnet mindestens ein Egalisierelement aufweisen.

3. Vorrichtung nach Anspruch 1 oder 2, **dadurch gekennzeichnet, daß** die Egalisierwellen (22) einen mehreckigen Querschnitt mit einer aus einem Vielfachen von Zwei gebildeten Eckenzahl aufweisen.

4. Vorrichtung nach einem der Ansprüche 1 bis 3, **dadurch gekennzeichnet, daß** jedem Förderriemen (23) zwei Egalisierelemente (6) auf der Egalisierwelle (22) zugeordnet sind und die Egalisierelemente (6) auf diametral gegenüberliegenden parallelen Seitenflächen (220) der Egalisierwelle (22) befestigt sind.

5. Vorrichtung nach einem der Ansprüche 1 bis 4, **dadurch gekennzeichnet, daß** die Egalisierelemente (6) lösbar auf der Egalisierwelle (22) befestigt sind.

6. Vorrichtung nach einem der Ansprüche 1 bis 5, **dadurch gekennzeichnet, daß** die Egalisierelemente (6) auf ihrer Unterseite eine Aufnahmenut (60) in einer der Breite der Seitenflächen (220) der Egalisierwelle (22) entsprechenden Breite (B) aufweisen, mittels derer sie auf die Seitenflächen (220) aufsetzbar sind.

7. Vorrichtung nach einem der Ansprüche 1 bis 6, **dadurch gekennzeichnet, daß** die Egalisierelemente (6) auf ihrer dem Förderriemen (23) zugewandten Oberseite eine etwa parabelförmige Gleitfläche (64) sowie eine die Gleitfläche (64) durchsetzende und in der Aufnahmenut (60) endende Aufnahmebohrung (65) für eine Befestigungsschraube zur Befestigung auf der Egalisierwelle (22) aufweisen.

8. Vorrichtung nach Anspruch 7, **dadurch gekennzeichnet, daß** der von der Aufnahmebohrung (65) durchsetzte Bereich der Gleitfläche (64) eine Führungsnut für den Förderriemen (23) ausbildet.

9. Vorrichtung nach einem der Ansprüche 7 oder 8, **dadurch gekennzeichnet, daß** in die Gleitfläche (64) mindestens eine Führungsnut (66a, 66b) für Förderriemen (23) eingeformt ist.

10. Vorrichtung nach einem der Ansprüche 1 bis 9, **dadurch gekennzeichnet, daß** die Förderriemen (23) des unteren Riemenförderers (2) als Keilriemen ausgebildet sind, deren Keilspitze den Egalisierwellen (22) zugewandt ist.

11. Vorrichtung nach einem der Ansprüche 1 bis 10, **dadurch gekennzeichnet, daß** der untere Riemenförderer (2) im Eintrittsbereich der Verpackungen (7) in den Förderspalt (F) höhenverstellbar gegenüber dem Untergrund gehaltert ist.

12. Vorrichtung nach einem der Ansprüche 1 bis 11, **dadurch gekennzeichnet, daß** der obere Riemenförderer (3) um eine horizontale Schwenkachse (A) schwenkbar gehaltert ist.

13. Vorrichtung nach einem der Ansprüche 1 bis 12, **dadurch gekennzeichnet, daß** in Achsrichtung der Egalisierwellen (22) gesehen benachbarte Egalisierelemente (6) auf aneinander angrenzenden Seitenflächen der Egalisierwellen (22) schraubenlinienförmig angeordnet sind.
